# EUROPÄISCHE PATENTANMELDUNG

(11) **EP 1 754 940 A2**
(43) Veröffentlichungstag der Anmeldung: **21.02.2007**
(21) Anmeldenummer: 06014478.9
(22) Anmeldetag: 12.07.2006
(51) Int. Cl.: F24F 1/00

(54) **Kühlanordnung für einen Arbeitsplatz-Tisch**

(30) Priorität: 15.08.2005 DE 102005038719
(71) Anmelder: Norbert Stadler GmbH + Co.KG, 63069 Offenbach (DE)
(72) Erfinder: Stadler, Norbert, 63150 Heusenstamm (DE)
(74) Vertreter: Schickedanz, Willi

(57) **Zusammenfassung**

Die Erfindung betrifft eine Kühlanordnung für einen Arbeitsplatz-Tisch mit einem Wärmetauscher und wenigstens einer zu kühlenden Vorrichtung. Der Wärmetauscher stellt in einem bestimmten Raum Kaltluft zur Verfügung, von der ein Teil in die Umgebung und ein Teil auf die zu kühlende Vorrichtung gegeben wird. Die in die Umgebung abgegebene Kaltluft wird einerseits in einer Art Kanal senkrecht nach oben geblasen und andererseits über zwei seitliche Kanäle Monitoren bzw. Personen, die am Arbeitsplatz-Tisch beschäftigt sind, zugeführt.

## Beschreibung

Die Erfindung betrifft eine Kühlanordnung nach dem Oberbegriff des Patentanspruchs 1.

Moderne Büro-Arbeitsplätze weisen eine Reihe elektrischer und/oder elektronischer Geräte auf, die Wärme produzieren, welche dann in die Umgebung strömt. Zu diesen Geräten gehören Computer, Drucker, Monitore, Kopierer, Schredder oder Fax-Geräte. Werden z. B. in Großraumbüros zahlreiche solcher Geräte eingesetzt, erhöht sich die Raumtemperatur merklich. Außerdem wird die Temperatur in unmittelbarer Nähe solcher Geräte erhöht, was für eine Person, die mit diesen Geräten arbeitet, unangenehm ist.

Es sind bereits so genannte Händlerarbeitsplätze bekannt, bei welchen in einem ersten Bereich eines Möbels Rechner untergebracht sind und in einem zweiten Bereich des Möbels Monitore (CH-A-666 170). Die Kühlung der Geräte erfolgt hierbei durch ein Kühlaggregat, das die warme Luft aus dem ersten Bereich kühlt und die gekühlte Luft in den zweiten Bereich entlässt. Dort werden die Monitore gekühlt, worauf die von diesen wieder erwärmte Luft in den Raum gegeben wird.

Es ist weiterhin eine Kühlanordnung bekannt, die ein Möbelstück und ein Kühlgerät umfasst, wobei das Möbelstück eine Oberseite und einen Bereich für die Aufnahme mindestens eines Wärme abgebenden Geräts aufweist (DE 201 08 669 U1). Das Kühlgerät steht hierbei mit seinem Warmlufteintritt mit dem Bereich in Verbindung, und der Kaltluftaustritt des Kühlgeräts umfasst eine direkt zur Umgebung hin offene Öffnung nach oben. Außerdem ist eine zur Umgebung hin offene Seitenöffnung vorgesehen und in der Seitenöffnung eine Strömungswiderstandseinrichtung angeordnet.

Des Weiteren ist eine Kühlanordnung bekannt, mit der mehrere Arbeitsplätze in einem Großraumbüro gleichzeitig mit gekühlter Luft versorgt werden können (US 5 358 444).

Ferner ist ein Unterschrank für einen Händlertisch bekannt, der einen Unterschrank mit gelochten Türen im Fußraumbereich besitzt (Zeitschrift Architektur, Innenarchitektur, Technischer Ausbau, 12/2000, S. 174). Hinter diesen gelochten Türen sind großflächige Filter angeordnet, durch die Luft aus dem Aufenthaltsraum der Händler mit extrem niedriger Geschwindigkeit in den Untertisch tritt und sich an den installierten Computern und Geräten erwärmt. Die warme Luft wird sodann von einem Querstromventilator unter der Arbeitsfläche angesaugt und durch einen mit Kaltwasser durchflossenen Wärmetauscher gedrückt. Die gefilterte und gekühlte Luft tritt dann nach oben aus dem Gerät durch ein Gitter in den Raum aus.

Auch ist eine Vorrichtung zum Belüften von Aufenthaltsräumen, insbesondere Bürogroßräumen, bekannt, mit der die Gesamtluftmenge aufgeteilt werden kann. Dabei dient ein Teil der Kaltluft zum Kühlen des gesamten Raums, wohingegen mit dem anderen Teil der Luft eine Individualklimazone geschaffen werden kann (DE 27 16 993 A1).

Schließlich wurde auch noch ein mit raumlufttechnischer Einrichtung versehener Tisch, insbesondere Händlertisch, sowie ein Verfahren zur Kühlung eines mit einem Tisch ausgestatteten Raumes und zur Kühlung von dem Tisch zugeordneten Geräten vorgeschlagen (DE 10 2004 042 890 A1). Bei diesem Tisch wird die wärmetechnisch behandelte Luft in mindestens zwei Teilluftströme aufgeteilt, von denen ein erster Teilluftstrom oberhalb der Tischplatte und ein zweiter Teilluftstrom unterhalb der Tischplatte ausgeblasen werden.

Der Erfindung liegt die Aufgabe zugrunde, eine Klimatisierungsvorrichtung für Arbeitsplätze zu schaffen, mit der es möglich ist, jeden Arbeitsplatz individuell mit gekühlter und/oder frischer Luft zu versorgen.

Diese Aufgabe wird gemäß den Merkmalen des Anspruchs 1 gelöst.

Die Erfindung betrifft somit eine Kühlanordnung für einen Arbeitsplatz-Tisch mit einem Wärmetauscher und wenigstens einer zu kühlenden Vorrichtung. Der Wärmetauscher stellt in einem bestimmten Raum Kaltluft zur Verfügung, von der ein Teil in die Umgebung und ein Teil auf die zu kühlende Vorrichtung gegeben wird. Die in die Umgebung abgegebene Kaltluft wird einerseits in einer Art Kanal senkrecht nach oben geblasen und andererseits über zwei seitliche Kanäle Monitoren bzw. Personen, die am Arbeitsplatz-Tisch beschäftigt sind, zugeführt.

Der mit der Erfindung erzielte Vorteil besteht insbesondere darin, dass mehrere Bereiche eines Arbeitsplatztisches gleichzeitig mit gekühlter Luft versorgt werden können. Ein weiterer Vorteil besteht darin, dass zu kühlende Vorrichtungen durch Kaltluft gekühlt werden, sodass sie sich nicht überhitzen können.

Ein Ausführungsbeispiel der Erfindung ist in den Zeichnungen dargestellt und wird im Folgenden näher beschrieben. Es zeigen:
Fig. 1 eine perspektivische Ansicht eines Arbeitsplatz-Tisches;
Fig. 2 einen Schnitt entlang A-A durch den in Fig. 1 gezeigten Arbeitsplatz-Tisch;
Fig. 3 einen vergrößerten Ausschnitt des Arbeitsplatz-Tisches gemäß Fig. 2.

In Fig. 1 ist ein Arbeitsplatz-Tisch 1 mit zwei Arbeitsplatten 2, 3 gezeigt. Die Arbeitsplatten 2, 3 werden durch je zwei Stützen stabilisiert, von denen in der Fig. 1 nur jeweils eine Stütze 24, 25 zu erkennen ist. Der Arbeitsplatz-Tisch 1 besitzt, wie hier dargestellt, zwei Seitenwände 6, 7 sowie Türen unterhalb der Arbeitsplatten 2, 3, wobei nur die Türen 4, 5 zu sehen sind. Damit bilden die Seitenwände 6, 7 und die Türen 4, 5 eine Art Schrank.

Die beiden anderen Türen liegen auf der gegenüberliegenden Seite und sind deshalb in Fig. 1 nicht zu erkennen.

Zwischen den beiden Arbeitsplatten 2, 3 ist ein Sockel 13 angeordnet, der über mehrere Säulen 14 bis 17, 27, 53 verfügt. An jeder dieser stabförmigen Säulen 14 bis 17, 27, 53 befinden sich Schwenkarme 18 bis 20, an denen wiederum Bildschirme 11, 12, 54 befestigt sind. Durch die Schwenkarme 18 bis 20 lassen sich die Bildschirme 11, 12, 54 in die für die am Arbeitsplatz-Tisch 1 sitzende Person in die optimale Position bewegen. Die Schwenkarme für die Bildschirme 8 bis 10 sind in der Fig. 1 verdeckt.

An dem Sockel 13 sind auch Steckdosen vorgesehen, von denen eine Steckdose 26 zu sehen ist. Mit 55 sind Ansaugöffnungen bezeichnet, durch die warme Umgebungsluft einem Kühlaggregat zugeführt wird.

Des Weiteren verfügt der Arbeitsplatz-Tisch 1 über mehrere schlitzartige Öffnungen 21, 22, 23, die sich über die gesamte Breite der Arbeitsplatten 2, 3 erstrecken. Diese Öffnungen sind vorzugsweise durch Gitter abgedeckt. Unterhalb dieser Gitter können Luft-Regelungs-Düsen vorgesehen sein.

Fig. 2 zeigt einen Schnitt entlang A-A durch den in Fig. 1 gezeigten Arbeitsplatz-Tisch 1.

Bei diesem Arbeitsplatz-Tisch 1 erkannt man wieder die beiden Arbeitsplatten 2, 3, die durch Stützen 38, 39 stabilisiert werden, die den in Fig. 2 nicht erkennbaren Stützen 24, 25 gegenüber liegen.

Zu sehen sind auch die über Schwenkarme 19, 37 an den Säulen 16, 27 befestigten Bildschirme 9, 12 sowie Steckdosen 26, 28. Unterhalb des Sockels 13 befindet sich eine hier nur schematisch dargestellte Kühlvorrichtung 30, die im oberen Bereich des Tischinneren 31 angeordnet ist. Im unteren Bereich dieses Tischinneren 31 sind zwei Computer 46, 47 oder andere zu kühlende Vorrichtungen schematisch angedeutet. Die zu den Computern 46, 47 strömende Kaltluft ist durch die Pfeile 50 symbolisch dargestellt. Statt zwei Computern 46, 47 können auch mehrere Computer vorgesehen sein.

Fig. 3 zeigt einen Ausschnitt des mittleren Bereichs des Arbeitsplatz-Tisches 1 gemäß Fig. 2. Die Computer 46, 47 sind hierbei nicht dargestellt.

Unterhalb des Sockels 13 befindet sich die Kühlvorrichtung 30, die über zwei Gebläse 35, 36 und zwei Kühlaggregate 44, 45 verfügt. Diese Kühlaggregate werden zentral mit einem gekühlten Liquid, z. B. Kaltwasser, versorgt. Sie nehmen die warme von den Computern 46, 47 und der Umwelt kommende Luft auf, was durch die Pfeile 48, 49 und 51, 52 angedeutet ist. Die warme Luft 51, 52 um die Monitore 9, 12 geht durch die in der Fig. 1 dargestellte Ansaugöffnung 55, während die warme Luft des Computers 49 auf die rechte Seite der Kühlaggregate 44, 45 gelangt.

Ein Teil der durch die Kühlaggregate 44, 45 gekühlten Luft gelangt sodann über das Gebläse 36 in einen Bereich 43, um dann über die kaminartige Öffnung 23 und/oder über Schläuche 34, 40 durch die Öffnungen 21, 22 an die Umgebung verteilt zu werden. Das Gebläse 36 bläst also nach oben gekühlte Luft. Die von dem Gebläse 35 kommende Kaltluft wird hingegen in das Tischinnere 31 geleitet, wo die Rechner 46, 47 untergebracht sind. Diese Kaltluft ist durch Pfeile 50 angedeutet. Das Gebläse 35 bläst also gekühlte Luft nach unten.

Ist die Kühlvorrichtung 30 in Betrieb, wird die Warmluft 51, 52 der Bildschirme 9, 12 über die Öffnungen 55 von dem Gebläse 35 angesaugt und den Kühlaggregaten 44, 45 zugeführt. Die von den Bildschirmen 9, 12 noch zusätzlich erwärmte Luft wird also direkt von diesen entfernt, wodurch die thermische Belastung der Bildschirme auf ein Minimum reduziert wird.

In den Öffnungen 21, 22 sind Düsen 32, 33 angeordnet, mit denen nicht nur die Stärke des Luftstroms, sondern auch die Richtung der Kaltluft, die aus dem Raum 43 kommt und über die Schläuche 34, 40 geleitet wird, variiert werden kann. So ist es zum Beispiel möglich, den Luftstrom auf die Bildschirme 9, 12 oder auf die an dem Arbeitsplatz-Tisch 1 sitzenden Personen zu richten. Dabei kann jede Person den Luftstrom individuell steuern. Die Öffnungen 21, 22 dienen somit zum Einstellen eines Individualklimas, wohingegen über die Öffnung 23 das Raumklima bestimmt wird.

Die Düsen 32 sind vorzugsweise so ausgebildet, wie die an der Decke eines Flugzeugs befindlichen Düsen, mit denen sich die Passagiere Frischluft zuführen können. Bei einer Anordnung mehrerer Arbeitsplätze nebeneinander ist pro Arbeitsplatz wenigstens eine schwenkbare Düse 32 vorgesehen, deren Luftdurchsatz einstellbar ist. Auch der Strömungskegel ist durch diese Düse 32 veränderbar.

Die von dem Gebläse 35 nach unten geblasene kühle Luft dient zum Kühlen der Rechner 46, 47, die im Tischinneren 31 stehen, d. h. direkt unterhalb der Kühlvorrichtung 30. Da die kalte Luft schwerer ist als die aufsteigende warme Luft, fällt sie sozusagen direkt auf die Rechner 46, 47. Damit wird erreicht, dass die Temperatur im Tischinneren 31 unter 30 °C gehalten werden kann. Ein Überhitzen der Rechner ist damit nicht möglich.

## Patentansprüche

1. Kühlanordnung für einen Arbeitsplatz-Tisch (1), mit einem Wärmetauscher (44, 45) und wenigstens einer zu kühlenden Vorrichtung (46, 47), **gekennzeichnet durch**
a) ein erstes Gebläse (35), das wenigstens einen Teil der vom Wärmetauscher (44, 45) bereit gestellten Kaltluft in eine erste Richtung und auf die zu kühlende Vorrichtung (46, 47) bläst;
b) ein zweites Gebläse (36), das wenigstens einen Teil der vom Wärmetauscher (44, 45) bereit gestellten Kaltluft in eine zweite Richtung und in den Raum bläst, wo sich der Arbeitsplatz-Tisch (1) befindet, wobei die erste und die zweite Richtung einander entgegengesetzt sind.

2. Kühlanordnung nach Anspruch 1, **dadurch gekennzeichnet, dass** ein Teil der zum Raum, wo sich der Arbeitsplatz-Tisch (1) befindet, abgegebenen Kaltluft Öffnungen (21, 22) zugeführt ist, die sich in der Nähe der Person befindet, die am Arbeitsplatz-Tisch (1) arbeitet.

3. Kühlanordnung nach Anspruch 2, **dadurch gekennzeichnet, dass** in der Nähe der Öffnungen (21, 22) weitere zu kühlende Geräte (9, 12) vorgesehen sind.

4. Kühlanordnung nach Anspruch 1, **dadurch gekennzeichnet, dass** der Wärmetauscher (44, 45) in zwei Teile aufgeteilt ist, die zwischen sich einen Raum bilden, in dem sich die Gebläse (35, 36) befinden.

5. Kühlanordnung nach Anspruch 1, **dadurch gekennzeichnet, dass** Warmluftansaugvorrichtungen (55) vorgesehen sind.

6. Kühlanordnung nach Anspruch 1, **dadurch gekennzeichnet, dass** das zweite Gebläse (36) Kaltluft in einen Bereich (43) gibt, in dem sich die Kaltluft in drei Pfade aufteilt.

7. Kühlanordnung nach Anspruch 6, **dadurch gekennzeichnet, dass** einer der Pfade zu dem Raum führt, in dem sich der Arbeitsplatz-Tisch (1) befindet, und die beiden anderen Pfade zu Öffnungen (21, 22) führen, die sich in der Nähe der am Arbeitsplatz tätigen Personen befinden.

8. Kühlanordnung nach den Ansprüchen 2, 3 oder 7, **dadurch gekennzeichnet, dass** in den Öffnungen (21, 22) regelbare Düsen (32, 33) vorgesehen sind.

9. Kühlanordnung nach Anspruch 8, **dadurch gekennzeichnet, dass** die Düsen (32, 33) schwenkbar sind.

10. Kühlanordnung nach Anspruch 8, **dadurch gekennzeichnet, dass** die Düsen (32, 33) Strömungskegel aufweisen, die veränderbar sind.
